# FASCICULE DE BREVET EUROPEEN

(11) **EP 2 453 101 B1**
(45) Date de publication et mention de la délivrance du brevet: **09.03.2016**
(21) Numéro de dépôt: 11188415.1
(22) Date de dépôt: 09.11.2011
(51) Int. Cl.: E06B 9/17, E06B 9/174

(54) **Joue de fermeture d'une extrémité de caisson tunnel pour volet roulant, et caisson tunnel équipé d'une telle joue**
Verschlusswange für die seitlichen Enden eines tunnelförmigen Rollladenkastens, und ein mit einer solchen Wange ausgestatteter tunnelförmiger Rollladenkasten
Closing panel for one end of a tunnel caisson of a roller shutter, and tunnel caisson provided with such a panel

(30) Priorité: 15.11.2010 FR 1059374
(43) Date de publication de la demande: 16.05.2012
(73) Titulaire: Zurfluh Feller, 25150 Autechaux Roide (FR)
(72) Inventeur: Olmi, Marc, 25150 Vermondans (FR); Allemand, Jean-Marie, 25190 Villars-sous-Dampjoux (FR)
(74) Mandataire: Cabinet Armengaud Aîné

(56) Documents cités:
- EP-A1- 1 035 297
- FR-A1- 2 882 089
- FR-A1- 2 939 468

## Description

L'invention est relative à une joue de fermeture d'une extrémité de caisson tunnel pour volet roulant ou store, ce caisson étant destiné à être intégré dans une maçonnerie au-dessus d'une ouverture, porte ou fenêtre, une partie du caisson ainsi que la partie correspondante de la joue faisant saillie vers l'intérieur du bâtiment par rapport au gros oeuvre pour être entourée par un habillage, en particulier une isolation thermique.

Une joue de fermeture du genre défini précédemment est connue, notamment d'après FR 2 803 329.

Le caisson tunnel présente généralement une section transversale en forme de U retourné, ouverte vers le bas pour le déroulement et l'enroulement du volet. Le caisson tunnel est utilisé notamment en construction neuve afin de créer une réservation préfabriquée dans le linteau au-dessus de l'ouverture de porte ou fenêtre, afin d'y loger un volet roulant ou un store. Cette réservation comporte à chaque extrémité une joue de fermeture qui assure également le point d'accrochage de l'arbre du volet roulant. Ces joues d'extrémité présentent, sur leur face externe, des aspérités afin de créer une bonne liaison au moment où l'installateur vient couler un liant, notamment du béton liquide, pour la fixation de la joue et du tunnel au gros oeuvre, comme exposé dans FR 2 803 329.

Après la mise en place du caisson tunnel et de la menuiserie associée à l'ouverture, un habillage, essentiellement une isolation thermique, est disposé à l'intérieur du bâtiment contre la face intérieure du mur et vient entourer les parties du coffre et de la joue qui font saillie vers l'intérieur du bâtiment.

FR 2 882 089 divulgue une joue de fermeture, du genre en question, qui comporte une paroi orthogonale au plan de la joue, formant un rebord en saillie vers l'extérieur du caisson. Une collerette est prévue pour recouvrir un bord du caisson, tandis qu'au moins la partie centrale de la face externe de la joue comporte des aspérités en saillie pour favoriser la liaison avec un liant et le gros oeuvre. La joue, installée sur un caisson, se trouve engagée à l'intérieur du caisson par rapport à la collerette, avec formation d'un espace creux entre le plan de la joue et celui de la collerette.

L'isolation thermique intérieure est couramment réalisée avec des panneaux rigides de polystyrène, de laine minérale, ou autre matériau isolant thermique. Les espaces qui peuvent subsister entre les panneaux et des parties de la joue, permettent des mouvements d'air défavorables à l'isolation.

L'invention a pour but, surtout, de fournir une joue de fermeture qui permet de réaliser une isolation thermique améliorée, et qui facilite la mise en place de cette isolation du côté intérieur du bâtiment.

Selon l'invention, une joue de fermeture d'une extrémité de caisson tunnel pour volet roulant ou store, telle que définie précédemment, comporte une paroi orthogonale à son plan, formant un rebord en saillie, et une collerette pour recouvrir un bord du caisson, tandis qu'au moins la partie centrale de la face externe de la joue comporte des aspérités en saillie pour favoriser la liaison avec un liant et le gros oeuvre, et est caractérisée en ce que :
- ledit rebord est en saillie vers l'intérieur du caisson,
- la face externe de la joue présente, dans sa partie qui fait saillie vers l'intérieur du bâtiment, une surface lisse plane, verticale lorsque la joue est en place, et la collerette se trouve dans le plan de cette surface lisse.

L'absence d'aspérités en saillie sur la partie de la joue en saillie par rapport au gros oeuvre permet une bonne mise en place du doublage isolant au droit de cette extrémité saillante du caisson tunnel. En effet, il est possible d'appliquer l'isolant de manière étroite contre la surface lisse, pour qu'il ne reste pas d'espace libre entre l'isolant et la paroi afin de ne pas favoriser les mouvements d'air dans l'isolation. Le poseur d'isolation pourra appuyer une tranche droite d'un panneau rigide d'isolation thermique contre la surface lisse de la joue d'extrémité faisant saillie. Il en résulte une amélioration sensible de l'isolation thermique.

Avantageusement, la joue selon l'invention comporte une face inférieure présentant une surface lisse et plane, horizontale lorsque la joue est en place, correspondant à la partie saillante sur le gros oeuvre de cette face inférieure, propre à venir en contact avec le dessus de la menuiserie et/ou l'isolation. La partie de cette face inférieure intégrée dans la maçonnerie comporte, au moins dans sa zone centrale, des aspérités en saillie, notamment des nervures.

La joue peut comporter du côté de l'intérieur de l'habitat, en partie basse, un moyen de recouvrement inférieur du caisson et, le cas échéant, d'un rail monté en partie basse du caisson. Le moyen de recouvrement inférieur du coffre est avantageusement constitué par un logement en forme de gouttière propre à recevoir l'extrémité inférieure d'une jambe du coffre. La gouttière peut comporter un clip pour se prendre dans le rail installé en partie basse du caisson.

La joue peut comporter en partie basse, pour passage d'un câble électrique, un logement cylindrique en creux avec une saillie cylindrique intérieure, de préférence fermée par opercule. Chaque logement cylindrique peut être pourvu d'une surface en matériau élastomère afin d'assurer un ajustage serré et une bonne étanchéité avec la gaine annelée.

La joue comporte avantageusement une collerette apte à recevoir un joint d'étanchéité pour le passage du fil moteur. La collerette peut être pourvue d'une surface en matériau élastomère afin d'assurer un ajustage serré et une bonne étanchéité avec le fil moteur.

L'invention est également relative à un caisson tunnel de volet roulant ou de store équipé, à au moins une extrémité, d'une joue de fermeture telle que définie précédemment.

La joue peut être assemblée au caisson avec un cordon de matériau d'étanchéité, en particulier de mastic, déposé à l'intérieur de la voûte ,ou pré-déposé sur la joue, au droit d'une paroi de la joue.

L'invention concerne également une installation de volet roulant avec un tel caisson tunnel.

L'invention consiste, mises à part les dispositions exposées ci-dessus, en un certain nombre d'autres dispositions, dont il sera plus explicitement question ci-après à propos d'un exemple de réalisation décrit avec référence aux dessins annexés, mais qui n'est nullement limitatif. Sur ces dessins :
Fig. 1 est une vue en bout, en perspective, d'une extrémité de caisson tunnel équipée d'une joue de fermeture selon l'invention.
Fig. 2 est une vue en élévation, légèrement en perspective, à plus grande échelle, de la face interne d'une joue selon l'invention.
Fig. 3 est une vue partielle en perspective, d'en bas, d'une partie d'un caisson tunnel avec joue de fermeture, installé au-dessus d'une menuiserie.
Fig. 4 est une vue partielle en perspective du caisson, avec joue de fermeture, intégré dans la maçonnerie au-dessus d'une menuiserie, et
Fig. 5 est une coupe verticale partielle en perspective, à plus grande échelle, de la joue au niveau d'un passage de câble électrique équipé d'un passe-fil, et
Fig. 6 est une coupe semblable à Fig.5 de la joue dont le passage de câble électrique n'est pas encore équipé d'un passe-fil.

En se reportant à Fig. 1, on peut voir une extrémité d'un caisson tunnel 1, pour volet roulant ou store, présentant une section transversale en forme de U retourné, ouverte en partie inférieure pour le passage du tablier du volet lors de l'enroulement ou du déroulement.

Le caisson tunnel 1 est destiné à être intégré dans la maçonnerie d'une construction, généralement une construction neuve, au-dessus d'une ouverture, porte ou fenêtre, dans le linteau. La paroi supérieure du caisson 1 peut comporter des rainures 2 pour favoriser l'accrochage à la maçonnerie avec un liant. Une partie 1 a du caisson, située selon Fig. 1 sur la gauche, fait saillie vers l'intérieur du bâtiment par rapport au gros oeuvre 3, partiellement représenté sur Fig. 4, lorsque le caisson tunnel est installé. Cette partie 1 a est ensuite entourée par un habillage, en particulier une isolation thermique (non représentée), avantageusement réalisée avec des panneaux rigides de matériau isolant thermique découpés, appliqués par leurs grandes faces contre la face interne du mur vertical de gros oeuvre 3.

L'extrémité du caisson tunnel est fermée par une joue 4, généralement en matière plastique moulée. La joue 4 est essentiellement plane avec une paroi 5 (Fig. 2) orthogonale au plan de la joue, formant rebord en saillie vers l'intérieur du tunnel. La paroi 5 est propre à venir en contact avec l'intérieur de la voûte du coffre. La joue 4 comporte, à sa partie inférieure, un talon horizontal 6, faisant saillie vers l'intérieur du coffre, propre à prendre appui sur la maçonnerie. Le contour de la joue 4 est en forme de U retourné pour épouser le contour de l'ouverture du coffre, dont le bord est recouvert par une collerette 7 de la joue.

La face externe 8 de la joue 4, installée en bout de caisson 1, comporte une partie 8a en saillie par rapport au gros oeuvre 3, comme visible sur Fig. 4. Selon l'invention, cette partie 8a, qui constitue une interface avec l'isolation thermique, présente une surface lisse plane, dépourvue de toute aspérité, verticale lorsque la joue 8 est en place dans le caisson installé dans le bâtiment. La partie centrale 8b de la face externe, qui est intégrée à la maçonnerie, comporte des aspérités en saillie vers l'extérieur, notamment une nervure longitudinale 8b.1 et des nervures verticales 8b.2, pour favoriser l'accrochage d'un liant à la maçonnerie.

Selon l'exemple de réalisation de Fig. 1 et 3, la face externe 8 de la joue 4 est dissymétrique par rapport à un axe vertical passant par le centre de la joue. En particulier, la partie lisse 8a s'étend jusqu'à l'arête inférieure de la joue et ne comporte pas, en partie basse, de nervures telles que la nervure horizontale 8b.1 ou les nervures verticales 9b.1 prévues en bas de la partie 8b.

Selon une variante avantageuse, la face externe 8 est symétrique par rapport à l'axe vertical passant par le centre de la joue, avec une partie lisse semblable à 8a de chaque côté, de sorte qu'une même joue peut servir de joue droite ou de joue gauche par simple retournement. Le cas échéant la nervure horizontale 8b.1 et les nervures verticales 9b.1 pourraient être conservées jusqu'au bord vertical opposé car, pour le moulage d'une joue droite ou gauche, il suffirait d'une adaptation très simple de la partie basses d'un moule unique.

La face inférieure 9 de la joue 4 présente également une surface 9a lisse, plane, dépourvue de toute saillie. Cette face 9a est horizontale lorsque la joue est en place, et correspondant à la partie de la face inférieure 9 en saillie sur le gros oeuvre 3. La partie 9b de cette face inférieure intégrée dans la maçonnerie comporte des aspérités, notamment les nervures 9b.1. La surface lisse 9a est propre à venir en contact avec le dessus de la menuiserie 10 (Fig. 3 et 4) et/ou l'isolation thermique en ne laissant pratiquement pas d'interstice, ce qui est favorable à une bonne isolation.

Au niveau de la liaison joue 4 et caisson 1, afin de soigner une bonne étanchéité à l'air, il est prévu un moyen de recouvrement inférieur 11 du coffre et généralement d'un rail 12 monté en partie basse du coffre. Le moyen de recouvrement 11 permet d'assurer la fermeture des interstices.

Ce moyen de recouvrement 11 est avantageusement constitué par un logement en forme de gouttière 13 prévu dans la partie inférieure de la joue, du côté intérieur de l'habitat comme bien visible sur Fig. 2. La gouttière 13 comporte de préférence un clip 14 pour accrocher le rail 12 installé en partie basse du caisson.

La gouttière 13 en partie inférieure de la joue présente l'intérêt de maintenir, bien en place contre la paroi 5 de la joue, le jambage du coffre tunnel engagé dans cette gouttière.

La joue comporte, en outre, au moins une dent de voûte 15 au sommet du rebord 5 pour s'engager dans la matière du coffre 1 généralement réalisé en polystyrène, et assurer un maintien de la joue 4.

Afin d'assurer une bonne étanchéité à l'air et à l'eau, la joue 4 est avantageusement assemblée au caisson tunnel avec un cordon de matériau d'étanchéité, notamment de mastic, déposé à l'intérieur de la voûte du coffre ou pré-déposé sur la joue, au droit de la paroi 5 venant en contact avec la voûte du coffre. La dent de voûte 15 intégrée à la joue et le clip inférieur 14 venant se prendre dans le rail 12 permettent de maintenir la joue 4 en place pendant le temps de prise du matériau d'étanchéité, notamment du mastic.

Pour assurer une bonne étanchéité au niveau du passage du câble électrique, dans le cas où l'entraînement du volet ou du store est assuré par un moteur électrique installé dans le caisson, la joue 4 comporte en partie basse, du côté interne, une zone 16 (repère à ajouter sur les plans) dédiée pour l'entrée du câble électrique d'alimentation du moteur. Côté extérieur de la joue 4, cette zone 16 comporte un logement cylindrique 17 en creux avec une saillie cylindrique intérieure 18, pour recevoir une gaine, généralement de type annelée (non représentée), de protection du câble électrique. Ce double centrage 17, 18 permet de gérer l'étanchéité pour des gaines de gros diamètre et de petit diamètre. Pour une gaine de gros diamètre, l'étanchéité est assurée autour de la gaine qui est engagée serrée contre la surface interne du logement 17. Pour une gaine de plus petit diamètre, l'étanchéité est assurée par l'intérieur, la gaine étant engagée serrée autour de la saillie 18. Ces centrages 17 et 18 pouvant être pourvus d'une surface en matériau élastomère afin d'assurer un ajustage serré et une bonne étanchéité.

Un opercule 19 est situé en fond de paroi pour être percé par l'installateur uniquement dans le cas d'une manoeuvre électrique, afin de garder la polyvalence à la joue 4.

Un joint d'étanchéité 20 du câble moteur comporte une gorge annulaire extérieure, et est clippé sur une collerette 21 annulaire prévue en extrémité intérieure d'une collerette prolongeant le logement 17. Le joint 20 assure une bonne étanchéité autour du conducteur électrique. La mise en place du joint d'étanchéité est effectuée une fois que l'opercule 19 a été enlevé. En conception alternative, ce joint 20 peut sortir de moulage dans un matériau élastomère.

Comme visible sur Fig. 4 après installation du coffre de volet roulant muni de la joue 4, la partie saillante de cette joue 4 relativement au gros oeuvre présente une surface verticale 8a et une surface inférieure horizontale 9a lisses, planes, sans aspérités, permettant d'assurer un contact étroit avec la tranche d'un panneau isolant rapporté contre la face interne du gros oeuvre 3, et avec le dessus de la menuiserie.

## Revendications

1. Joue (4) de fermeture d'une extrémité de caisson tunnel (1) pour volet roulant ou store, ce caisson (1) étant destiné à être intégré dans une maçonnerie, au-dessus d'une ouverture, porte ou fenêtre, une partie du caisson (1) ainsi que la partie correspondante de la joue (4), faisant saillie vers l'intérieur du bâtiment par rapport au gros-oeuvre pour être entourée par un habillage, en particulier une isolation thermique, la joue (4) comportant une paroi (5) orthogonale à son plan, formant un rebord en saillie, et une collerette (7) pour recouvrir un bord du caisson, tandis qu'au moins la partie centrale (8b) de la face externe de la joue comporte des aspérités en saillie pour favoriser la liaison avec un liant et le gros oeuvre, et ladite paroi (5) forme un rebord en saillie vers l'intérieur du caisson,
**caractérisée en ce que** la face externe (8) de la joue (4) présente, dans sa partie qui fait saillie vers l'intérieur du bâtiment, une surface (8a) lisse plane, verticale lorsque la joue est en place, et la collerette (7) se trouve dans le plan de cette surface lisse (8a).

2. Joue selon la revendication 1, **caractérisée en ce qu'**elle comporte une face inférieure (9) présentant une surface (9a) lisse et plane, horizontale lorsque la joue est en place, correspondant à la partie saillante sur le gros oeuvre de cette face inférieure, propre à venir en contact avec le dessus de la menuiserie et/ou l'isolation, tandis que la partie (9b) de cette face inférieure intégrée dans la maçonnerie comporte des aspérités.

3. Joue selon la revendication 1 ou 2, **caractérisée en ce qu'**elle comporte du côté de l'intérieur de l'habitat, en partie basse, un moyen (11) de recouvrement inférieur du caisson et, le cas échéant, d'un rail (12) monté en partie basse du caisson.

4. Joue selon la revendication 3, **caractérisée en ce que** le moyen (11) de recouvrement inférieur du coffre est constitué par un logement en forme de gouttière (13) propre à recevoir l'extrémité inférieure d'une jambe du coffre.

5. Joue selon la revendication 4, **caractérisée en ce que** la gouttière (13) comporte un clip (14) pour se prendre dans un rail (12) installé en partie basse du caisson.

6. Joue selon l'une quelconque des revendications précédentes, **caractérisée en ce qu'**elle comporte en partie basse, pour passage d'un câble électrique, un logement cylindrique (17) en creux avec une saillie cylindrique intérieure (18), fermée par opercule (19).

7. Joue selon la revendication 6, **caractérisée en ce que** les logements cylindriques (17,18) sont pourvus d'une surface en matériau élastomère afin d'assurer un ajustage serré et une bonne étanchéité avec la gaine annelée.

8. Joue selon la revendication 6 ou 7, **caractérisée en ce qu'**elle comporte une collerette (21) apte à recevoir un joint d'étanchéité (20) pour le passage du fil moteur

9. Joue selon la revendication 8, **caractérisée en ce que** la collerette (21) est pourvue d'une surface en matériau élastomère afin d'assurer un ajustage serré et une bonne étanchéité avec le fil moteur.

10. Caisson tunnel de volet roulant équipé à au moins une extrémité d'une joue de fermeture (4) selon l'une quelconque des revendications précédentes.

11. Caisson tunnel de volet roulant selon la revendication 10, **caractérisé en ce que** la joue (4) est assemblée au caisson avec un cordon de matériau d'étanchéité, en particulier de mastic, déposé à l'intérieur de la voûte ou pré-déposé sur la joue, au droit d'une paroi (5) de la joue.

12. Installation de volet roulant comportant un caisson tunnel selon la revendication 10 ou 11.

## Patentansprüche

1. Seitenwange (4) zum Schließen eines Endes eines tunnelförmigen Kastens (1) für Rollladen oder Jalousie, wobei der Kasten (1) dazu bestimmt ist, in ein Mauerwerk integriert zu werden, oberhalb von einer Öffnung, einer Tür oder einem Fenster, wobei ein Teil des Kastens (1) sowie der entsprechende Teil der Seitenwange (4) relativ zu dem Tragwerk in das Innere des Gebäudes vorspringen, um von einer Verkleidung, insbesondere einer Wärmedämmung, umgeben zu werden, wobei die Seitenwange (4) eine Wand (5), die zu ihrer Ebene orthogonal ist und einen vorspringenden Rand bildet, und einen Kragen (7) zum Abdecken eines Randes des Kastens aufweist, während mindestens der mittlere Teil (8b) der Außenfläche der Seitenwange vorspringende Unebenheiten aufweist, um die Verbindung mit einem Binder und dem Tragwerk zu begünstigen, und die Wand (5) einen Rand bildet, der in das Innere des Kastens vorspringt,
**dadurch gekennzeichnet, dass** die Außenfläche (8) der Seitenwange (4), in ihrem Teil, der in das Innere des Gebäudes vorspringt, eine ebene, glatte Oberfläche (8a) aufweist, die vertikal ist, wenn die Seitenwange platziert ist, und der Kragen (7) in der Ebene dieser glatten Oberfläche (8a) liegt.

2. Seitenwange nach Anspruch 1, **dadurch gekennzeichnet, dass** sie eine Innenfläche (9) aufweist, die eine ebene, glatte Oberfläche (9a) aufweist, die horizontal ist, wenn die Seitenwange platziert ist, die dem vorspringenden Teil an dem Tragwerk dieser Innenfläche entspricht und eingerichtet ist, um mit dem Gesims des Rahmens und/oder der Dämmung in Kontakt zu kommen, während der Teil (9b) dieser Innenseite, der in das Mauerwerk integriert ist, Unebenheiten aufweist.

3. Seitenwange nach Anspruch 1 oder 2, **dadurch gekennzeichnet, dass** sie auf der Seite des Inneren der Wohnung, im unteren Teil, ein Mittel (11) zum unteren Abdecken des Kastens und gegebenenfalls eine Schiene (12), die im unteren Teil des Kastens montiert ist, aufweist.

4. Seitenwange nach Anspruch 3, **dadurch gekennzeichnet, dass** das Mittel (11) zum unteren Abdecken des Kastens von einer Aufnahme in Form einer Rinne (13) zum Aufnehmen des unteren Endes eines Fußes des Kastens gebildet ist.

5. Seitenwange nach Anspruch 4, **dadurch gekennzeichnet, dass** die Rinne (13) einen Clip (14) zum Eingreifen in einer Schiene (12) aufweist, die im unteren Teil des Kastens montiert ist.

6. Seitenwange nach einem der vorhergehenden Ansprüche, **dadurch gekennzeichnet, dass** sie im unteren Teil zum Durchführen eines elektrischen Kabels eine vertiefte zylindrische Aufnahme (17) mit einem inneren zylindrischen Vorsprung (18) aufweist, der durch einen Verschluss (19) verschlossen ist.

7. Seitenwange nach Anspruch 6, **dadurch gekennzeichnet, dass** die zylindrischen Aufnahmen (17, 18) mit einer Oberfläche aus Elastomer versehen sind, um eine Presspassung und eine gute Dichtigkeit mit der Umhüllung mit Ringstruktur zu bewirken.

8. Seitenwange nach Anspruch 6 oder 7, **dadurch gekennzeichnet, dass** sie einen Kragen (21) zum Aufnehmen eines Dichtungselements (20) zum Durchführen der Motorleitung aufweist.

9. Seitenwange nach Anspruch 8, **dadurch gekennzeichnet, dass** der Kragen (21) mit einer Oberfläche aus Elastomer versehen ist, um eine Presspassung und eine gute Dichtigkeit mit der Motorleitung zu bewirken.

10. Tunnelförmiger Rollladenkasten, der an mindestens einem Ende mit einer Seitenwange (4) nach einem der vorhergehenden Ansprüche versehen ist.

11. Tunnelförmiger Rollladenkasten nach Anspruch 10, **dadurch gekennzeichnet, dass** die Seitenwange (4) mit dem Kasten mit einem Strang aus Abdichtung, insbesondere aus Spachtelmasse, verbunden ist, der im Inneren des Gewölbes aufgebracht oder vorab auf die Seitenwange aufgebracht ist, rechtwinklig zu einer Wand (5) der Seitenwange.

12. Rollladeninstallation mit einem tunnelformigen Kasten nach Anspruch 10 oder 11.

## Claims

1. Cap (4) for closing an end of a channel-section casing (1) for a roller shutter or a blind, this casing (1) being intended to be integrated into masonry, above an opening, door or window, a part of the casing (1) and also the corresponding part of the cap (4) projecting towards the interior of the building with respect to the building structure in order to be surrounded by a covering, in particular a thermal insulation, the cap (4) comprising a wall (5) orthogonal to its plane, forming a projecting rim, and a collar (7) to cover an edge of the casing, whereas at least the central part (8b) of the external face of the cap comprises protruding asperities to promote connection with a binder and the building structure, and the said wall (5) forms a rim protruding towards the interior of the casing, **characterized in that** the external face (8) of the cap (4) has, in its part which projects towards the interior of the building, a flat smooth surface (8a) which is vertical when the cap is in place, and the collar (7) is situated in the plane of this smooth surface (8a).

2. Cap according to Claim 1, **characterized in that** it comprises a lower face (9) having a flat smooth surface (9a) which is horizontal when the cap is in place, corresponding to the projecting part of this lower face on the building structure, which surface is suitable for coming into contact with the top of the joinery and/or the insulation, whereas the part (9b) of this lower face integrated into the masonry comprises asperities.

3. Cap according to Claim 1 or 2, **characterized in that** it comprises, on the side facing the interior of the building, at the bottom part, a means (11) for the lower covering of the casing and, where appropriate, of a rail (12) mounted at the bottom part of the casing.

4. Cap according to Claim 3, **characterized in that** the means (11) for the lower covering of the box is constituted by a housing in the form of a gutter (13) suitable for receiving the lower end of a leg of the box.

5. Cap according to Claim 4, **characterized in that** the gutter (13) comprises a clip (14) for engaging in a rail (12) installed in the bottom part of the casing.

6. Cap according to any one of the preceding claims, **characterized in that** it comprises, in the bottom part, for the passage of an electric cable, a hollow cylindrical housing (17) with an inner cylindrical projection (18), closed by a plug (19).

7. Cap according to Claim 6, **characterized in that** the cylindrical housings (17, 18) are provided with a surface made of elastomer material in order to ensure a tight fit and a good seal with the corrugated sheath.

8. Cap according to Claim 6 or 7, **characterized in that** it comprises a collar (21) suitable for receiving a seal (20) for the passage of the motor wire.

9. Cap according to Claim 8, **characterized in that** the collar (21) is provided with a surface made of elastomer material in order to ensure a tight fit and a good seal with the motor wire.

10. Roller shutter channel-section casing equipped at at least one end with a closure cap (4) according to any one of the preceding claims.

11. Roller shutter channel-section casing according to Claim 10, **characterized in that** the cap (4) is assembled to the casing with a bead of sealing material, in particular mastic, deposited on the inside of the arch or pre-deposited on the cap, perpendicular to a wall (5) of the cap.

12. Roller shutter installation comprising a channel-section casing according to Claim 10 or 11.
